# EUROPÄISCHE PATENTSCHRIFT

(11) **EP 1 777 382 B1**
(45) Veröffentlichungstag und Bekanntmachung des Hinweises auf die Patenterteilung: **05.11.2014**
(21) Anmeldenummer: 06018749.9
(22) Anmeldetag: 07.09.2006
(51) Int. Cl.: F01M 1/16

(54) **Druckregeleinheit**
Pressure regulating unit
Dispositif de régulation de pression

(30) Priorität: 19.10.2005 DE 102005050063
(43) Veröffentlichungstag der Anmeldung: 25.04.2007
(73) Patentinhaber: Bayerische Motoren Werke Aktiengesellschaft, 80809 München (DE)
(72) Erfinder: Subasic, Vojin, 4400 Steyr (AT); Schübl, Christian, 4502 St. Marien (AT)

(56) Entgegenhaltungen:
- DE-A1- 4 224 973
- FR-A1- 2 556 775
- US-A- 2 298 646

## Beschreibung

Die Erfindung betrifft eine Druckregeleinheit mit den Merkmalen aus dem Oberbegriff des Patentanspruchs 1.

Sie geht von der deutschen Offenlegungsschrift DE 100 51 780 A1 aus, in der eine Druckregeleinheit und eine mit einer derartigen Druckregeleinheit ausgestattete Schmiermittelpumpe für einen Verbrennungsmotor vorgeschlagen wird. Die Druckregeleinheit verfügt über ein Steuerelement, über das der Druck im Schmiermittelkreislauf einstellbar, insbesondere begrenzbar ist, wobei das Steuerelement einerseits von einer vom Druck des Schmiermittelkreislaufs abhängigen Hydraulikkraft und andererseits von der Federkraft einer mechanischen Feder beaufschlagbar ist. Ferner wird in der DE 100 51 780 A1 vorgeschlagen, dass bei der Druckregeleinheit der mechanischen Feder ein selbsttätiges Stellmittel, wie z. B. ein Dehnstoffelement oder ein Bimetallelement, zur schmiermitteltemperaturabhängigen Einstellung der Federkraft zugeordnet ist. Die vorgeschlagene Druckregeleinheit findet vor allem Anwendung in Kraftfahrzeugen, insbesondere Personenkraftwagen.

Nachteilig bei der vorgeschlagenen Ausgestaltung ist der Einsatz des zusätzlichen Stellmittels, um den Druck des Schmiermittelkreislaufs temperaturabhängig zu regeln bzw. zu steuern.

Aufgabe der vorliegenden Erfindung ist es, eine Druckregeleinheit aufzuzeigen, die ohne zusätzliche Stellmittel eine temperaturabhängige Druckregelung in einem Schmiermittelkreislauf gestattet.

Diese Aufgabe wird durch die Merkmale im kennzeichnenden Teil des Patentanspruchs 1 gelöst.
In vorteilhafter Weise wird die Auslenkung des Regelkolbens durch die beiden Druckkräfte und die Federkraft bestimmt. Je stärker die Auslenkung des Regelkolbens in Richtung des Federelementes ist, desto mehr Schmiermittel wird über den Bypass durch Verschließen der Bypassöffnung abgeregelt. Durch die mehrfache Schmiermittelrückführung wird auf einfachem Weg über die Druckdifferenz die Schmiermitteltemperatur der Brennkraftmaschine berücksichtigt. Im Folgenden die Vorteile dieses Konzepts im Einzelnen:
➢ Die Kosten von Schmiermittelpumpen mit der vorgeschlagenen Regelung sind nur geringfügig höher als Schmiermittelpumpen mit einer üblichen Druckregelung, aber sehr viel niedriger als Schmiermittelpumpen mit einer temperaturabhängig einstellbaren Fördermenge.
➢ Durch die temperaturabhängige Regelung wird die Antriebsleistung der Schmiermittelpumpe gesenkt und somit in vorteilhafter Weise der Kraftstoffverbrauch gesenkt.
➢ In der Warmlaufphase der Brennkraftmaschine treten geringere Schmiermittel-Massenströme im Schmierkreislauf auf, die das Schmiermittel längere Zeit im Schmiermittelwärmetauscher verbleiben lassen, was einen lokalen Temperaturanstieg hervorruft (in der Warmlaufphase der Brennkraftmaschine wärmt das Kühlwasser den Schmiermittelkreislauf).
➢ Die Brennkraftmaschinenbauteile werden mit einem wärmeren Schmiermittel beaufschlagt, was eine Senkung des Reibmomentes und wiederum des Kraftstoffverbrauches zur Folge hat. Durch den abgesenkten Druck bleibt das Schmiermittel längere Zeit zwischen bewegten Brennkraftmaschinenbauteilen und es wird sich ein lokal höheres Temperaturniveau einstellen, was wiederum das Reibmoment der Brennkraftmaschine senkt (warmes Schmiermittel an den Lagerstellen).
➢ Das Kaltstartverhalten der Brennkraftmaschine wird verbessert, wodurch in vorteilhafter Weise eine kleinere Starterbatterie zum Einsatz kommen kann.
➢ Eine bestehende Schmiermittelpumpe kann ohne große Änderung an Bauraum übernommen werden.
➢ Durch die Flächenverhältnisse kann zusätzlich zur Charakteristik des Federelementes der Schmiermittelbedarf angepasst werden. Durch Veränderung dieser Parameter kann auf den Schmiermittelbedarf von verschiedenen Leistungsstufen der Brennkraftmaschinen relativ leicht eingegangen werden.
➢ Die Lebensdauer eines Schmiermittelfilters steigt durch die geringen Schmiermittelmassenströme bei kalten Schmiermitteltemperaturen.

Die Ausgestaltung gemäß Patentanspruch 2 stellt eine bevorzugte Ausführungsvariante dar.

Im Folgenden ist die Erfindung anhand eines bevorzugten Ausführungsbeispieles in zwei Figuren näher erläutert.
- Fig. 1: zeigt schematisch eine Schmiermittelumlaufschmierung mit einer erfindungsgemäßen Druckregeleinheit;
- Fig. 2: zeigt schematisch einen Schnitt durch eine erfindungsgemäße Druckregeleinheit.

Fig. 1 zeigt schematisch eine Schmiermittelumlaufschmierung 3 mit einer Druckregeleinheit 1. Eine Pumpe 2, die in der Schmiermittelumlaufschmierung 3 angeordnet ist, weist eine Saugseite 2b sowie eine Förderdruckseite 2a auf. Die Saugseite 2b ist schmiermittelführend mit einer Saugstelle 11a eines Schmiermittelbehälters 11 verbunden. Die Pumpe 2 fördert das Schmiermittel förderdruckseitig durch zumindest eine Schmiermittelleitung 4 zu, im vorliegenden Ausführungsbeispiel vier, Schmiermittelverbrauchern 4a (z. B. Schmierstellen, Kolbenkühlung etc.) von wo es über Rückführstellen 11b in den Schmiermittelbehälter 11 fliest. Die Druckregeleinheit 1 ist in der Schmiermittelumlaufschmierung 3 parallel zur Pumpe 2 angeordnet. Die Druckregeleinheit 1 ist zwei Mal schmiermittelführend mit der Förderdruckseite 2a verbunden, sowie ein Mal mit einer beliebigen späteren Stelle der Schmiermittelleitung 4, in Förderrichtung nach zumindest einem Schmiermittelverbraucher 4. Ferner ist die Druckregeleinheit 1 schmiermittelführend mit der Saugseite 2b der Schmiermittelumlaufschmierung 3 verbunden.

Beim Betrieb des Schmiermittelkreislaufs liegt an der Saugseite 2b ein Druck P₀ an, auf der Förderdruckseite 2a ein Druck P₁ und in der Schmiermittelumlaufschmierung 3 in Förderrichtung nach zumindest einem Schmiermittelverbraucher 4a ein Druck P₂. Über die Schmiermittelverbraucher 4 herrscht ein Druckabfall von ΔP.

Im Folgenden ist das Funktionsprinzip anhand eines bevorzugten Ausführungsbeispieles der Druckregeleinheit 1 in Fig. 2 näher erläutert.

Fig. 2 zeigt einen Schnitt durch ein bevorzugtes Ausführungsbeispiel der erfindungsgemäßen Druckregeleinheit 1. Für gleiche Bauteile gelten die gleichen Bezugszeichen wie in Fig. 1. Die Druckregeleinheit 1 ist in einem Gehäuse 5 integriert. Dieses Gehäuse 5 kann ein separates Gehäuse oder ein Maschinengehäuse, beispielsweise ein Kurbelgehäuse einer Brennkraftmaschine, sein. In dem Gehäuse 5 ist ferner die Pumpe 2 integriert, die gemäß dem Blockschaltbild in Fig. 1 mit der Druckregeleinheit 1 schmiermittelführend verbunden ist. Die Pumpe 2 kann auch als separate Pumpe ausgeführt sein.

Die Druckregeleinheit 1 besteht im Wesentlichen aus einem in dem Gehäuse 5 axial schiebebeweglichen Steuerkolben 6. Der Steuerkolben 6 ist im vorliegenden Ausführungsbeispiel ein weitgehend zylindrischer Stufenkolben, der mit dem Gehäuse 5 eine Bypasskammer 7 mit einer verschließbaren Bypassöffnung 7a bildet. Der Steuerkolben 6 weist in der Bypasskammer 7 eine erste Steuerfläche 6a auf, die den Schmiermittelmassenstrom durch die Bypassöffnung 7a steuert. Durch die Bypasskammer 7 sind die Förderdruckseite 2a und die Saugseite 2b schmiermittelführend verbindbar, wobei durch ein Verschieben des Steuerkolbens 6 in dem Gehäuse 5 ein Strömungsquerschnitt der Bypassöffnung 7a verändert wird.

An einer Stirnseite weist der Steuerkolben 6 ferner eine zweite Steuerfläche 6b und eine koaxial zu dieser angeordnete dritte Steuerfläche 6c auf. Die zweite Steuerfläche 6b bildet mit dem Gehäuse 5 eine zweite Steuerkammer 9, die dritte Steuerfläche 6c bildet mit dem Gehäuse 5 eine dritte Steuerkammer 10. Die zweite Steuerkammer 9 ist schmiermittelführend mit der Förderdruckseite 2a verbunden. Die dritte Steuerkammer 10 ist schmiermittelführend mit der Schmiermittelumlaufschmierung 3 in Förderrichtung nach einem Schmiermittelverbraucher 4a verbunden. Werden die Steuerkammern 9, 10 mit Schmiermitteldruck beaufschlagt, wirken die zweite und die dritte Steuerfläche 6b, 6c gegen eine Federkraft eines Federelementes 8, das auf der den Steuerflächen 6b, 6c gegenüberliegenden Stirnseite des Steuerkolbens 6 angeordnet und gegen das Gehäuse 5 abgestützt ist.

Beim Betrieb der Pumpe 2 wird der Steuerkolben 6 entsprechend dem Druckverhältnis in den zwei Steuerkammern 9 und 10 gegen die Federkraft des Federelementes 8 gedrückt, wodurch sich ein definierter Schmiermitteldruck in der Schmiermittelumlaufschmierung 3 einstellt. Die Kraft auf das Federelement 8 berechnet sich folgender maßen: $F = {P}_{2} \times \left({A}_{2}-{A}_{1}\right) + {P}_{1} \times {A}_{1} ,$
wobei:
A₁ = (D₁² x pi) / 4 und A₂ = (D₂² x pi) / 4, mit pi = 3,14, ist,
F die Kraft auf das Federelement 8 ist,
P₂ der Schmiermitteldruck in der Schmiermittelleitung 4 nach einem Schmiermittelverbraucher 4a,
A₂ - A₁ die Fläche der dritten Steuerfläche 6c,
P₁ der Schmiermitteldruck auf der Förderdruckseite 2a,
A₁ die Fläche der zweiten Steuerfläche (A₂ - A₁ = Fläche der dritten Steuerfläche 6c).

Hieraus resultiert beim Umordnen der Formel: $F = {P}_{2} \times {A}_{2} ⁢ \left({P}_{1}-{P}_{2}\right) \times {A}_{1} ,$
wobei
P₁ - P₂ eine Funktion der Temperatur und der Viskosität ist.

Durch diese Berücksichtigung der Schmiermitteltemperatur wird der Schmiermittelbedarf besser an die Anforderungen der Brennkraftmaschine angepasst. Da der Schmiermitteldruck im Schmiermittelkreislauf nach der Pumpe 2 immer weiter abnimmt, kann die dritte Steuerkammer 10 an beliebiger Stelle mit der Schmiermittelleitung 4 in Förderrichtung nach einem Schmiermittelverbraucher 4a schmiermittelführend verbunden sein. Durch den immer vorhandenen Druckabfall über die Weglänge in der Schmiermittelleitung 4 ist somit immer eine temperaturabhängige Regelung gegeben. Durch die Wahl des Querschnittes der Bypassöffnung 7a und der Flächenverhältnisse der zweiten und der dritten Steuerfläche 6b, 6c kann das System nach geforderten Angaben abgeglichen werden. Die Federsteifigkeit des Federelementes 8 sowie die Federvorspannung sind wie bei den üblichen Pumpen entsprechend der Regelung auszulegen.

Zusammengefasst ergeben sich nochmals folgende Vorteile:
➢ Die Kosten von Schmiermittelpumpen mit der erfindungsgemäßen Regelung sind nur geringfügig höher als für Schmiermittelpumpen mit einer üblichen Druckregelung, aber sehr viel niedriger als für Schmiermittelpumpen mit einer verstellbaren Fördermenge.
➢ Die geringere Antriebsleistung der Schmiermittelpumpe senkt den Kraftstoffverbrauch. In der Warmlaufphase treten geringere Massenströme auf, die das Schmiermittel längere Zeit im Schmiermittelwasserwärmetauscher verbleiben lässt, was einen lokalen Temperaturanstieg hervorruft.
➢ Die Brennkraftmaschinenbauteile werden mit einem wärmeren Schmiermittel beaufschlagt, was eine Senkung des Reibmomentes und wiederum des Kraftstoffverbrauches zur Folge hat.
➢ Durch den abgesenkten Druck bleibt das Schmiermittel längere Zeit zwischen den bewegten Brennkraftmaschinenbauteilen und es wird sich ein lokal höheres Temperaturniveau einstellen, was wiederum das Reibmoment der Brennkraftmaschine senkt.
➢ Das Kaltstartverhalten der Brennkraftmaschine wird verbessert.
➢ Bestehende Schmiermittelpumpen können ohne große Änderung Bauraum übernommen werden.
➢ Durch die Flächenverhältnisse der zweiten und der dritten Steuerfläche 6b und 6c kann zusätzlich zur Charakteristik des Federelementes 8 der Schmiermittelbedarf angepasst werden. Durch Veränderung dieser Parameter kann auf den Schmiermittelbedarf von verschiedenen Leistungsstufen der Brennkraftmaschine relativ leicht eingegangen werden.
➢ Die Lebensdauer des Schmiermittelfilters wird verlängert.

### Bezugszeichenliste

- 1.: Druckregeleinheit
- 2.: Pumpe
- 2a: Förderdruckseite
- 2b: Saugseite
- 3.: Schmiermittelumlaufschmierung
- 4.: Schmiermittelleitung
- 4a: Schmiermittelverbraucher
- 5.: Gehäuse
- 6.: Steuerkolben
- 6a: erste Steuerfläche
- 6b: zweite Steuerfläche
- 6c: dritte Steuerfläche
- 7.: Bypasskammer
- 7a: Bypassöffnung
- 8.: Federelement
- 9.: zweite Steuerkammer
- 10.: dritte Steuerkammer
- 11.: Schmiermittelbehälter
- 11a: Saugstelle
- 11b: Rückführstelle

## Patentansprüche

1. Druckregeleinheit (1) für eine Brennkraftmaschine mit einer Pumpe (2) mit einer Förderdruck- (2a) und einer Saugseite (2b) für eine Schmiermittelumlaufschmierung (3) mit zumindest einem Schmiermittelverbraucher (4), wobei die Druckregeleinheit (1) im Wesentlichen aus einem in einem Gehäuse (5) schiebebeweglich angeordneten Steuerkolben (6) besteht, wobei der Steuerkolben (6) und das Gehäuse (5) eine Bypasskammer (7) und eine verschließbare Bypassöffnung (7a) bilden, die schmiermittetfuhrend mit der Förderdruckseite (2a) verbunden und mit der Saugseite (2b) verbindbar ist, wobei der Steuerkolben (6) von dem Förderdruck über eine zweite Steuerfläche (6b) gegen eine Federkraft eines Federelementes (8) verschiebbar ist, **dadurch gekennzeichnet, dass** der Steuerkolben (6) auf der dem Federelement (8) abgewandten Seite eine dritte Steuerfläche (6c) aufweist, die koaxial zu der zweiten Steuerfläche (6b) angeordnet ist, wobei der Steuerkolben (6) an einer Stirnseite ferner die zweite Steuerfläche (6b) und die dritte Steuerfläche (6c) aufweist, wobei die zweite Steuerfläche (6b) mit dem Gehäuse (5) eine zweite Steuerkammer (9) und die dritte Steuerfläche (6c) mit dem Gehäuse (5) eine dritte Steuerkammer (10) bildet, wobei die zweite Steuerkammer (9) mit der Förderdruckseite (2a) und die dritte Steuerkammer (10) mit der Schmiermittelumlaufschmierung (3) in Förderrichtung nach einem Schmiermittelverbraucher (4) schmiermittelführend verbunden ist.

2. Druckregeleinheit nach Patentanspruch 1,
**dadurch gekennzeichnet, dass** die zweite und die dritte Steuerkammer (9, 10) von einem Stufenkolben gebildet sind.

## Claims

1. A pressure regulator (1) for an internal combustion engine comprising a pump (2) with a delivery or pressure side (2a) and a suction side (2b) for a lubricant circuit (3) comprising at least one lubricant consumer (4), wherein the pressure regulator (1) substantially comprises a control piston movable in a casing (5), wherein the control piston (6) and the casing (5) form a bypass chamber (7) and a closable bypass opening (7a) connected for conveying lubricant from the delivery side (2a) and to the suction side (2b), wherein the control piston (6) is movable by the delivery pressure over a second control surface (6b) against the spring force of a spring element (8), **characterised in that** on the side remote from the spring element (8), the control piston (6) has a third control surface (6c) coaxial with the second control surface (6b), wherein the control piston (6) also has the second control surface (6b) and the third control surface (6c) on an end face, wherein the second control surface (6b) and the casing (5) form a second control chamber (9) and the third control surface (6c) and the casing (5) form a third control chamber (10), wherein the second control chamber (9) is connected for conveying lubricant to the delivery side (2a) and the third control chamber (10) is connected for delivering lubricant to the lubricant circuit (3) in the delivery direction behind a lubricant consumer (4).

2. A pressure regulator according to claim 1,
**characterised in that** the second and the third control chambers (9, 10) are in the form of a stepped piston.

## Revendications

1. Unité de régulation de pression (1) pour un moteur à combustion interne comportant une pompe (2) ayant un côté refoulement (2a) et un côté aspiration (2b) pour permettre la circulation d'un agent de lubrification d'au moins un consommateur d'agent de lubrification (4) dans un circuit (3), cette unité de régulation de pression (1) étant essentiellement constituée par un piston de commande (6) monté coulissant dans un carter (5), le piston de commande (6) et le carter (5) définissant une chambre de dérivation (7) et une ouverture de dérivation (7a) pouvant être fermée, qui est reliée avec le côté refoulement (2a) et peut être reliée au côté aspiration (2b), de façon à permettre le passage de l'agent de lubrification le piston de commande (6) pouvant être déplacé par la pression de refoulement agissant sur une seconde surface de commande (6b) contre la force d'un ressort (8),
**caractérisée en ce que**
le piston de commande (6) comporte, sur son côté situé à l'opposé du ressort (8) une troisième surface de commande (6c) qui est coaxiale à la seconde surface de commande (6b), le piston de commande (6) comportant en outre sur une face frontale la seconde surface de commande (6b) et la troisième surface de commande (6c), la seconde surface de commande (6b) formant, avec le boîtier (5) une seconde chambre de commande (9) et la troisième surface de commande (6c) formant avec le boîtier (5) une troisième chambre de commande (10), la seconde chambre de commande (9) étant reliée de façon à permettre la circulation de l'agent de lubrification au côté refoulement (2a) et la troisième chambre de commande (10) étant reliée de façon à permettre la circulation de l'agent de lubrification au circuit de circulation de l'agent de lubrification (3) dans le sens de refoulement vers un consommateur d'agent de refoulement (4).

2. Unité de régulation de pression conforme à la revendication 1,
**caractérisée en ce que**
la seconde et la troisième chambres de commande (9,10) sont formées par un piston étagé.
